# EUROPÄISCHE PATENTSCHRIFT

(11) **EP 0 615 821 B1**
(45) Veröffentlichungstag und Bekanntmachung des Hinweises auf die Patenterteilung: **14.08.1996**
(21) Anmeldenummer: 94101518.2
(22) Anmeldetag: 02.02.1994
(51) Int. Cl.: B26D 7/06, B26D 7/24, B26D 5/00

(54) **Vorrichtung zum Schneiden von Lebensmitteln, insbesondere Brot**
Apparatus for cutting food stuff, in particular bread
Dispositif pour la coupe de produits alimentaires, en particulier de pain

(30) Priorität: 16.03.1993 DE 4308290
(43) Veröffentlichungstag der Anmeldung: 21.09.1994
(73) Patentinhaber: WABÄMA GmbH, SPEZIALFABRIK FÜR SCHNEIDEMASCHINEN DES NAHRUNGSMITTELGEWERBES, D-42781 Haan (DE)
(72) Erfinder: Warnke, Thomas, D-42719 Solingen (DE)
(74) Vertreter: COHAUSZ HASE DAWIDOWICZ & PARTNER

(56) Entgegenhaltungen:
- EP-A- 0 398 602
- EP-A- 0 405 626
- DE-U- 8 610 692
- GB-A- J10 502
- GB-A- 538 919
- GB-A- 724 437
- GB-A- 2 242 117
- US-A- 4 759 168

## Beschreibung

Die Erfindung betrifft eine Vorrichtung zum Schneiden von Lebensmitteln, insbesondere Brot in Scheiben mit einem Vorraum, vor dem (den) Schneidmesser(n), in den das Lebensmittel durch eine Eingabeöffnung einbringbar ist und aus dem das Lebensmittel insbesondere durch einen Schieber gegen das (die) Messer bewegbar ist, und mit einem Nachraum, in dem das geschnittene Lebensmittel liegt bis es durch eine vordere Entnahmeöffnung entnommen wird, wobei der Nachraum an der Vorderseite der Vorrichtung angeordnet ist und der Vorraum von der Vorderseite der Vorrichtung aus gesehen hinter dem Nachraum liegt, und wobei oberhalb der Entnahmeöffnung und/oder des Nachraums die zum Schneidgatter führende Eingabeöffnung an der Vorderseite der Vorrichtung liegt.

Es sind Schneidemaschinen für Brot bekannt, die von der Rückseite her mit einem Brotlaib beladen werden, das dann durch einen Schieber gegen die Schneidmesser gedrückt wird, um dann in Scheiben geschnitten, in einen Nachraum zu gelangen, der an der Vorderseite der Maschine angeordnet ist und aus dem die Brotscheiben entnommen werden. Damit muß der Benutzer der Maschine sowohl an der Rückseite als auch an der Vorderseite der Maschine tätig sein, so daß die Maschine um sich herum verhältnismäßig viel Platz erfordert und nicht mit der Rückseite nahe an eine Wand gestellt werden kann. Ferner ist das Hantieren an der Vorder- und Rückseite der Maschine umständlich und kann nur von Fachpersonal durchgeführt werden.

Aus der GB 2 242 117 ist eine Brotschneidemaschine bekannt, bei der mehrere Brote übereinander in eine Stapelvorrichtung einlegbar sind, die teilkreisförmig gebogen ist. Eine solch komplizierte Maschine ist für den Einzelhandel, d.h. für Bäckereien zu aufwendig, zumal ein Stapeln von Broten dort nicht erforderlich ist.

Aufgabe der Erfindung ist es, eine Vorrichtung der eingangs genannten Art so zu verbessern, daß sie nur von der Vorderseite her bedient werden muß, von Laien leicht handhabbar ist und eine einfache Konstruktion aufweist.

Diese Aufgabe wird in der Eingangs genannten Vorrichtung erfindungsgmäß dadurch gelöst, daß das Brot über ein Leitblech von der Eingabeöffnung zum Vorraum geführt ist, wobei das Leitblech im hinteren Bereich zum Vorraum hin abfällt und im vorderen Bereich nahe der Eingabeöffnung einen Boden bildet, auf den das Brot legbar ist, und wobei der Boden nahe der Eingabeöffnung an der Vorderseite in eine vordere nach unten abgebogene Wand übergeht, deren unteres Ende die obere Begrenzung der Entnahmeöffnung bildet.

Damit ist es für die, das Lebensmittel, insbesondere das Brot eingebende Person nicht erforderlich, an der Rückseite der Vorrichtung zu hantieren, sondern sie kann an der Vorderseite der Vorrichtung stehen bleiben, um das Brot von vorne und/oder oben einzugeben und von vorne geschnitten zu entnehmen. Die Handhabung wird dadurch einfacher, schneller und bequemer. Ferner wird die Sicherheit erhöht, da die schneidenden Seiten der Schneidmesser von Hand nicht mehr erreichbar sind. Damit ist die Maschine auch von Laien/Kunden bedienbar.

Von besonderem Vorteil ist hierbei, daß der obere Boden zusammen mit der vorderen abgebogenen Wand auf einfachste Weise den Innenraum der Maschine in einen oberen Eingaberaum und einen unteren Schneid- und Ausgaberaum trennt, wobei gleichzeitig ein Schutz gegen ein Berühren der Messer geschaffen wird.

Auch werden durch die erfindungsgemäße Konstruktion, insbesondere durch Merkmale der Unteransprüche eine einfache Konstruktion, geringe Außenabmessungen und leichte Reinigung erreicht.

Ein Ausführungsbeispiel der Erfindung ist in der Zeichnung in einem senkrechten Querschnitt dargestellt und wird im folgenden näher beschrieben.

Die Vorrichtung bzw. Schneidemaschine weist ein Gehäuse 1 mit einer Vorderfront 2 auf, die in etwa der oberen Hälfte der Maschine von unten nach oben gesehen nach hinten zurückweicht und im oberen Bereich eine Eingabeöffnung 3 und darunterliegend eine Entnahmeöffnung 4 aufweist. Die beiden Öffnungen 3, 4 sind durch eine waagerecht verlaufende, etwa senkrecht stehende und mittig etwas nach vorne gewölbte Wand 5 voneinander getrennt.

Die Eingabeöffnung 3 erstreckt sich im Ausführungsbeispiel auch teilweise über die Oberseite der Maschine und ist der Beginn eines Einführschachtes 6, der von der Eingabeöffnung 3 aus von oben vorne nach unten hinten schräg und im Ausführungsbeispiel zusätzlich gekrümmt verläuft und in einem Vorraum 7 endet. Der Boden des Einführschachtes 6 wird von einem Leitblech 8 gebildet, das im vorderen Bereich einen waagerechten oder nur etwas schräg verlaufenden Boden 9 bildet, der in die Wand 5 insbesondere einstückig übergeht. Nach hinten hin fällt das Leitblech 8 zum Vorraum 7 hin ab und ist nach unten hin gekrümmt.

Wird durch die Eingabeöffnung 3 das zu schneidende Gut, insbesondere ein Brotlaib eingegeben, so kann es auf den Boden 9 gelegt werden, um über diesen nach hinten geschoben zu werden oder es wird direkt in den Einführschacht 6 gebracht, um dann durch den Einführschacht 6 in den Vorraum 7 über das Leitblech 8 zu gleiten. Im Vorraum 7 fällt das Lebensmittel auf den Boden 10 des Vorraums 7, der von hinten oben nach vorne unten schräg abfällt, so daß das Lebensmittel nach vorne zu einem Schneidmessergatter 11 gleitet, die den Vorraum 7 von einem Nachraum trennen, in den das geschnittene Gut nach Durchqueren des Schneidgatters gelangt. Hierbei ist der Nachraum 12 nahe der Vorderseite der Maschine im Bereich der Entnahmeöffnung 4 angeordnet.

Das Lebensmittel wird nach Erreichen des Vorraums 7 von einer Lichtschranke 13 erfaßt, die einen Schieber 14 in Richtung des Bodens 10 zu den Schneidmessern hin in Bewegung setzt, der das Lebensmittel durch die Schneidmesser 11 hindurchdrückt.

Der Boden 10 ist zur Rückseite hin, und der leicht schräg nach vorne verlaufende Boden 14 des Nachraums 12 nach vorne hin zur leichten Reinigung herausziehbar. Ferner sind der Einführschacht 6 und der Vorraum 7 von einer Schutzwand (Haube) 15 im oberen und rückwärtigen Bereich überdeckt, die teilzylinderförmig gekrümmt geformt ist und im unteren Bereich nahe des hinteren Bereichs des Bodens 10 um eine waagerechte Achse angelenkt ist, um nach hinten hin in Richtung des Pfeiles 16 aufklappbar zu sein. Hierdurch sind Einführschacht 6 und Vorraum 7 zum Reinigen leicht erreichbar.

Im Bereich der Eingabeöffnung 3 und/oder des Einführschachtes 6 ist mindestens eine Lichtschranke 17 angeordnet, die den Betrieb der Maschine unterbricht, sobald eine Person während des Schneidens die Lichtschranke mit der Hand erreicht.

## Patentansprüche

1. Vorrichtung zum Schneiden von einzelnen Broten in Scheiben mit einem Vorraum (7), vor dem (den) Schneidmesser(n) (11), in den das Brot einzeln durch eine Eingabeöffnung (3) einbringbar ist und aus dem das Brot, insbesondere durch einen Schieber (14) gegen das (die) Messer (11) bewegbar ist, und mit einem Nachraum (12), in dem das geschnittene Brot liegt, bis es durch eine vordere Entnahmeöffnung (4) entnommen wird, wobei der Nachraum an der Vorderseite der Vorrichtung angeordnet ist und der Vorraum (7) von der Vorderseite der Vorrichtung aus gesehen hinter dem Nachraum (12) liegt, und wobei oberhalb der Entnahmeöffnung (4) und/oder des Nachraums (12) die zum Schneidgatter (11) führende Eingabeöffnung (3) an der Vorderseite der Vorrichtung liegt **dadurch gekennzeichnet,** daß das Brot über ein Leitblech (8) von der Eingabeöffnung (3) zum Vorraum (7) geführt ist, wobei das Leitblech (8) im hinteren Bereich zum Vorraum (7) hin abfällt und im vorderen Bereich nahe der Eingabeöffnung (3) einen Boden (9) bildet, auf den das Brot legbar ist, und wobei der Boden (9) nahe der Eingabeöffnung (3) an der Vorderseite in eine vordere nach unten abgebogene Wand (5) übergeht, deren unteres Ende die obere Begrenzung der Entnahmeöffnung (4) bildet.

2. Vorrichtung nach Anspruch 1,
**dadurch gekennzeichnet,** daß durch das im hinteren Bereich zum Vorraum (7) hin abfallende Leitblech (8) ein Einführschacht (6) für die Brote bestimmt wird.

3. Vorrichtung nach einem der vorherigen Ansprüche,
**dadurch gekennzeichnet,** daß der Boden (10) des Vorraums (7) zum Nachraum (12) hin abfällt.

4. Vorrichtung nach einem der vorherigen Ansprüche,
**dadurch gekennzeichnet,** daß der Boden (10) des Vorraums (7) nach hinten hin herausziehbar ist.

5. Vorrichtung nach einem der vorherigen Ansprüche,
**dadurch gekennzeichnet,** daß der Boden (14) des Nachraums (12) nach vorne hin abfällt.

6. Vorrichtung nach einem der vorherigen Ansprüche,
**dadurch gekennzeichnet,** daß der Boden (14) des Nachraums (12) nach vorne herausziehbar ist.

7. Vorrichtung nach einem der vorherigen Ansprüche,
**dadurch gekennzeichnet,** daß der Vorraum (7) durch eine obere Schutzwand (15) abgedeckt ist, die von der Vorrichtungsoberseite zur Vorrichtungsrückseite verläuft und lösbar oder klappbar befestigt ist.

8. Vorrichtung nach einem der vorherigen Ansprüche,
**dadurch gekennzeichnet,** daß die Eingabeöffnung (3) und die darunter liegende Entnahmeöffnung (4) in der Vorderfront (2) der Vorrichtung liegen.

9. Vorrichtung nach Anspruch 8,
**dadurch gekennzeichnet,** daß die die Eingabeöffnung (3) und die Entnahmeöffnung (4) enthaltene Vorderfront (2) in der Weise schräg angeordnet ist, daß der untere Bereich der Vorderfront weiter vorne und der obere Bereich der Vorderfront weiter hinten liegt.

10. Vorrichtung nach einem der vorhergehenden Ansprüche,
**dadurch gekennzeichnet**, daß der Boden (9) waagerecht angeordnet ist.

11. Vorrichtung nach einem der vorherigen Ansprüche,
**dadurch gekennzeichnet,** daß die Messer (11) ein Schneidgatter bilden, das den Vorraum (7) von dem Nachraum (12) trennt.

12. Vorrichtung nach einem der vorherigen Ansprüche,
**dadurch gekennzeichnet,** daß im Bereich der Eingabeöffnung (3) eine Lichtschranke (17) angeordnet ist.

13. Vorrichtung nach einem der vorhergehenden Ansprüche 2 bis 12,
**dadurch gekennzeichnet,** daß im Bereich des Einführschachtes (6) eine Lichtschranke (17) angeordnet ist.

14. Vorrichtung nach einem der vorherigen Ansprüche,
**dadurch gekennzeichnet,** daß im Bereich des Vorraums (7) eine Lichtschranke (13) angeordnet ist.

## Claims

1. An apparatus for the cutting of individual loaves into slices, the device having an upstream space (7) which is disposed upstream of the cutting blade or blades (11) and into which the loaves can be introduced individually via a feed opening (3) and out of which the loaf can be moved more particularly by a pusher (14) against the blade or blades (11), the apparatus also having a downstream space (12) in which the cut loaf lies until it is removed via a front removal opening (4), the downstream space being disposed on the front side of the apparatus and the upstream space (7) being disposed behind the downstream space (12), viewed from the front side of the apparatus, and wherein the feed opening (3) leading to the cutting grid (11) is disposed on the front side of the apparatus above the removal opening (4) and/or the downstream space (12), characterized in that the loaf is guided via a deflecting plate (8) from the feed opening (3) to the upstream space (7), the deflecting plate (8) sloping in the rear zone downwardly towards the upstream space (7) and forming in the front zone adjacent the feed opening (3) a bottom (9) on which the loaf can be laid, and wherein the bottom (9) adjacent the feed opening (3) on the front side merges into a front downwardly bent wall (5) whose lower end forms the upper boundary of the removal opening (4).

2. An apparatus according to claim 1, characterized in that an introduction shaft (6) for the loaves is determined by the deflecting plate (9) sloping in the rear zone downwardly towards the upstream space (7).

3. An apparatus according to one of the preceding claims, characterized in that the bottom (10) of the upstream space (7) slopes downwardly towards the downstream space (12).

4. An apparatus according to one of the preceding claims, characterized in that the bottom (10) of the upstream space (7) can be pulled out rearwardly.

5. An apparatus according to one of the preceding claims, characterized in that the bottom (14) of the downstream space (12) slopes downwards forwardly.

6. An apparatus according to one of the preceding claims, characterized in that the bottom (14) of the downstream space (12) can be pulled out forwardly.

7. An apparatus according to one of the preceding claims, characterized in that the upstream space (7) is covered by an upper protective wall (15) which extends from the top side to the rear side of the apparatus and is attached releasably or hingeably.

8. An apparatus according to one of the preceding claims, characterized in that the feed opening (3) and the removal opening (4) disposed therebelow are disposed in the front (2) of the apparatus.

9. An apparatus according to claim 8, characterized in that the front (2) containing the feed opening (3) and the removal opening (4) is disposed at an angle such that the lower zone of the front is disposed further forwardly and the upper zone of the front is disposed further rearwardly.

10. An apparatus according to one of the preceding claims, characterized in that the bottom (9) is disposed horizontally.

11. An apparatus according to one of the preceding claims, characterized in that the blades (11) form a cutting grid which separates the upstream space (7) from the downstream space (12).

12. An apparatus according to one of the preceding claims, characterized in that a photoelectric cell (17) is disposed in the zone of the feed opening (3).

13. An apparatus according to one of the preceding claims 2 to 12, characterized in that a photoelectric cell (17) is disposed in the zone of the introduction shaft (6).

14. An apparatus according to one of the preceding claims, characterized in that a photoelectric cell (13) is disposed in the zone of the upstream space (7).

## Revendications

1. Dispositif pour la coupe en tranches de pains individuels avec un pré-compartiment (7), devant la(s) lame(s) de coupe (11), dans lequel le pain peut être introduit individuellement à travers une ouverture d'introduction (3) et hors duquel le pain est mobile contre la (les) lame(s) (11), en particulier par un coulisseau (14), et avec un post-compartiment (12) dans lequel se trouve le pain coupé jusqu'à ce qu'il soit extrait par une ouverture d'extraction (4) frontale, le post-compartiment étant disposé sur le côté antérieur du dispositif et le pré-compartiment (7) se trouvant, vu du côté antérieur du dispositif, derrière le post-compartiment (12) et, au-dessus de l'ouverture d'extraction (4) et/ou du post-compartiment (12), l'ouverture d'introduction (3) conduisant à la grille de coupe (11) se trouvant du côté antérieur du dispositif,
caractérisé en ce que le pain est guidé sur une tôle de guidage (8) de l'ouverture d'introduction (3) jusqu'au pré-compartiment (7), la tôle de guidage (8) s'abaissant dans la zone arrière en direction du pré-compartiment (7) et, dans la zone avant près de l'ouverture d'introduction (3), formant un plancher (9) sur lequel le pain peut être posé et le plancher (9), près de l'ouverture d'introduction (3) du côté antérieur, se transformant en une paroi antérieure (5) recourbée vers le bas dont l'extrémité inférieure forme la limitation supérieure de l'ouverture d'extraction (4).

2. Dispositif selon la revendication 1,
caractérisé en ce qu'un puits d'introduction (6) est défini pour les pains par la tôle de guidage (8) descendant vers le pré-compartiment (7) dans la zone postérieure.

3. Dispositif selon l'une des revendications précédentes,
caractérisé en ce que le plancher (10) du pré-compartiment (7) s'abaisse en direction du post-compartiment (12).

4. Dispositif selon l'une des revendications précédentes,
caractérisé en ce que le plancher (10) du pré-compartiment (7) est extractible vers l'arrière.

5. Dispositif selon l'une des revendications précédentes,
caractérisé en ce que le plancher (14) du post-compartiment (12) s'abaisse vers l'avant.

6. Dispositif selon l'une des revendications précédentes,
caractérisé en ce que le plancher (14) du post-compartiment (12) est extractible vers l'avant.

7. Dispositif selon l'une des revendications précédentes,
caractérisé en ce que le pré-compartiment (7) est couvert par une paroi de protection supérieure (15) qui s'étend depuis le côté supérieur du dispositif vers le côté arrière du dispositif et est fixée de manière démontable ou repliable.

8. Dispositif selon l'une des revendications précédentes,
caractérisé en ce que l'ouverture d'introduction (3) et l'ouverture d'extraction (4) se trouvant dessous, se trouvent dans la face frontale (2) du dispositif.

9. Dispositif selon la revendication 8,
caractérisé en ce que la face frontale (2) contenant l'ouverture d'introduction (3) et l'ouverture d'extraction (4) est disposée inclinée de telle manière que la zone inférieure de la face frontale se trouve plus en avant et la zone supérieure de la face frontale plus en arrière.

10. Dispositif selon l'une des revendications précédentes,
caractérisé en ce que le plancher (9) est disposé horizontal.

11. Dispositif selon l'une des revendications précédentes,
caractérisé en ce que les lames (11) forment une grille de coupe qui sépare le pré-compartiment (7) du post-compartiment (12).

12. Dispositif selon l'une des revendications précédentes,
caractérisé en ce qu'une barrière lumineuse (17) est disposée dans la zone de l'ouverture d'introduction (3).

13. Dispositif selon l'une des revendications précédentes 2 à 12,
caractérisé en ce qu'une barrière lumineuse (17) est disposée dans la zone du puits d'introduction (6).

14. Dispositif selon l'une des revendications précédentes,
caractérisé en ce qu'une barrière lumineuse (13) est disposée dans la zone du pré-compartiment (7).
